# EUROPÄISCHE PATENTSCHRIFT

(11) **EP 0 906 482 B1**
(45) Veröffentlichungstag und Bekanntmachung des Hinweises auf die Patenterteilung: **22.12.1999**
(21) Anmeldenummer: 97929237.2
(22) Anmeldetag: 20.06.1997
(51) Int. Cl.: E04G 9/05, E04G 1/15

(54) **BAUELEMENT UND VERFAHREN ZUR HERSTELLUNG EINES BAUELEMENTES**
STRUCTURAL MEMBER AND PROCESS FOR PRODUCING A STRUCTURAL MEMBER
ELEMENT DE CONSTRUCTION ET SON PROCEDE DE FABRICATION

(30) Priorität: 26.06.1996 DE 19625473; 12.06.1997 DE 19724701
(43) Veröffentlichungstag der Anmeldung: 07.04.1999
(73) Patentinhaber: Dingler, Gerhard, D-72221 Haiterbach (DE)
(72) Erfinder: Dingler, Gerhard, D-72221 Haiterbach (DE)
(74) Vertreter: Maser, Jochen, Dipl.-Ing.
(86) Internationale Anmeldenummer: EP9703240
(87) Internationale Veröffentlichungsnummer: WO9749881

(56) Entgegenhaltungen:
- EP-A- 0 146 844
- EP-A- 0 353 637
- EP-A- 0 448 120
- CH-A- 676 134
- DE-A- 1 956 308
- DE-U- 9 100 667
- DE-U- 29 506 072
- DE-U- 29 513 421
- DE-U- 29 617 411
- FR-A- 2 225 989

## Beschreibung

Die Erfindung betrifft ein Bauelement gemäß dem Oberbegriff des Anspruchs 1 und ein Verfahren zur Herstellung eines Bauelements gemäß dem Oberbegriff des Anspruchs 60.

Aus der EP 0 353 637 A1 ist eine Schaltafel mit einer Schalplatte aus Kunststoff für Systemschalungen zum Einschalen von Beton bekannt geworden. Diese Schaltafel weist einen aus hohlprofilförmigen Rahmenschenkeln gebildeten Profilrahmen auf. Eine aus PVC-Granulat mittels eines schäumbaren Kunststoffs aufgeschäumte Schalplatte wird an dem Profilrahmen durch beispielsweise Kleben oder in herkömmlicher Weise durch Vernieten oder Verschrauben befestigt.

Bei dieser Schaltafel ist nachteilig, daß ein Ausschäumen des PVC-Granulats erforderlich ist, welches der Hinzugabe von Bindemittel bedarf. Darüber hinaus ist der Zeitanteil für ein vollständiges Ausschäumen erheblich. Zusätzlich bedarf es einer aufwendigen Montage von der Schalplatte an dem Profilrahmen.

Des weiteren sind Bauelemente, insbesondere Gerüstbeläge, bekannt geworden, die in Arbeitsgerüsten eingesetzt werden. Diese weisen eine Arbeitsfläche auf, die aus Holz hergestellt ist. Diese Arbeitsflächen weisen zumindest an den Schmalseiten zwei Hakenelemente auf, mit denen die Gerüstbeläge an den Gerüsten montiert werden. Die Holz-Arbeitsflächen weisen die allseits bekannten Nachteile auf.

Der Erfindung liegt deshalb die Aufgabe zugrunde, ein Bauelement zu schaffen, welches eine Vereinfachung in der Herstellung ermöglicht und dennoch die den Einsätzen entsprechenden Belastungen aufnehmen kann und der bisherigen Bauweise weitestgehend entspricht.

Des weiteren liegt der Erfindung die Aufgabe zugrunde, ein Verfahren zur Herstellung eines Bauelementes zu schaffen, das es gestattet, das erfindungsgemäße Bauelement schnell und kostengünstig herzustellen.

Diese Aufgaben werden erfindungsgemäß durch die kennzeichnenden Merkmale der Ansprüche 1 und 60 gelöst.

Die erfindungsgemäße Ausgestaltung eines Bauelementes als Spritzgußteil weist den Vorteil auf, daß für dessen Herstellung eine geringere Arbeitszeit erforderlich ist, wodurch hohe Lohn- und Lohnnebenkosten eingespart werden können.

Des weiteren weist diese Ausgestaltung, insbesondere für ein Bauelement für Wand- und Deckenschalung und Gerüstbeläge, den Vorteil auf, daß gegenüber den bisher bekannten Profilrahmen aus Aluminium oder Stahl eine galvanische Vorbehandlung entfallen kann. Ebenso kann die aufwendige Beschichtung derartiger Profilrahmen für den baustellentauglichen Einsatz entfallen.

Das Bauelement weist des weiteren den Vorteil auf, daß die Arbeitsfläche, bzw. Schalplatte aufgrund der Verwendung eines Polymerstoffes splitterfrei und schlagunempfindlich ausgebildet sein kann. Dadurch kann die Tragfähigkeit erhalten bleiben. Der Einsatz von Polymerstoffen für das Element führt des weiteren dazu, daß eine hohe Lebensdauer gegeben sein kann. Die Polymerstoffe sind gegenüber Holz, bzw. einer Mehrschichtholzplatte witterungsbeständiger und leichter zu reinigen. Beispielsweise kann mit einem Dampfstrahlreiniger einfach und schnell die Schalplatte gereinigt werden. Diese ist relativ dünn ausgebildet und hat fast keine Wärmeträgheit. Dies führt dazu, daß beispielsweise beim Besprühen der Schalplatte mit einem Dampfstrahlreiniger Längenausdehnungsunterschiede zwischen der Betonschicht und dem Kunststoff auftreten, so daß die Betonschicht von der Schalplatte abspringt und die Verbindung sich sofort löst. Der Einsatz von geeigneten Polymerstoffen für das Bauelement führt zu einer geringeren Haftung von Zementleim und somit kann auf den Einsatz von Trennmitteln verzichtet werden.

Des weiteren weist ein derartiges als Spritzgußteil ausgebildetes Bauelement den Vorteil auf, daß es gegenüber den bisher bekannten Bauelementen, bestehend aus einem metallenen Profilrahmen und einer Mehrschichtplatte aus hochwertigem Sperrholz, eine weitere Gewichtsreduzierung um 10 bis 20 % bei gleichen Abmessungen erzielt werden kann. Dadurch kann ein noch handlicheres Arbeiten und somit schnelles Arbeiten ermöglicht sein. Diese Gewichtsreduzierung weist vorteilhafterweise keine Einbußen in einem aufzunehmenden Betondruck oder Belastung auf, so daß ebenso wie bei der bekannten Bauweise der Bauelemente mit einem metallenen Profilrahmen, beispielsweise bei Schalelementen, ein Betondruck bis 60 kN/m² aufgenommen werden kann.

Die obigen Vorteile zeigen sich ebenfalls auch für ein Bauelement, welches als Gerüstbelag ausgebildet ist.

Darüber hinaus sind diese Vorteile auch bei weiteren Bauelementen gegeben, die eine Arbeitsfläche und einen Profilrahmen aufweisen, wobei zusätzliche Komponenten noch vorgesehen sein können, die für die speziellen Einsätze erforderlich sind.

Nach einer weiteren vorteilhaften Ausgestaltung der Erfindung ist vorgesehen, daß der Profilrahmen durch Rahmenschenkel gebildet ist, die aus zumindest teilweise mit Kunststoff umspritzten Trägerprofilen bestehen. Dadurch kann erzielt werden, daß mehrere Elemente für eine Wandschalung sicher miteinander verbunden werden können. Des weiteren können diese Trägerprofile eine Erhöhung der Steifigkeit der Elemente bewirken, so daß das Element verwindungssteif und robust für den Baustelleneinsatz ausgebildet ist. Insbesondere die freien Enden der Profilrahmen sind durch die Trägerprofile stoßunempfindlicher gegenüber einem schlagzähen Polymerstoff ausgebildet.

Des weiteren weisen diese Trägerprofile den Vorteil auf, daß diese beim Einsatz für Deckenschalungen an einem Fallkopf oder Stützenkopf sowie Haupt- und/oder Nebenträger eingehängt werden können. Diese vorteilhafterweise aus einer Aluminiumlegierung ausgebildeten Trägerprofile weisen des weiteren den Vorteil auf, daß das Element unempfindlich gegen Kriechen ist. Die Polymerwerkstoffe weisen im allgemeinen eine sehr hohe Kriechzahl auf und können Kriechspannungen nahezu nicht abbauen. Metalle und Kunstharze weisen eine sehr niedere Kriechzahl auf, so daß selbst nach einer längeren und hohen Belastung aufgrund der bevorzugten Verstärkung, die durch die Trägerprofile gegeben ist, ein Kriechen nahezu verhindert werden kann. Somit sind leistungsfähige Elemente ausgebildet, die nahezu keinen Verzug - selbst nach längerem Einsatz - aufweisen.

Des weiteren weist die Ausgestaltung eines Profilrahmens mit einem Trägerprofil den Vorteil auf, daß derartige Schalelemente vollständig recycelbar sein können. Es können Elemente, bei denen sich eine Reparatur, die aufgrund der Verwendung eines thermoplastischen Polymerwerkstoffes nicht mehr lohnenswert erscheint, recycelt werden. Die Trägerprofile werden als elektrischer Widerstand betrieben, wodurch diese sich sehr stark erwärmen und der Kunststoff von den Trägerprofilen abgelöst werden kann. Durch dieses Trennverfahren können ungefähr 90 % der Anteile des Trägerprofils aus dem Kunststoff herausgelöst werden. Anschließend kann der Kunststoff und auch die nur noch zum Teil darin enthaltenen Anteile des Trägerprofils geschreddert und vermahlen werden, so daß nach Aufbereitung dieses Abfalls eine Wiederverwendung für ein Element oder weitere Metall-Kunststoffbauelemente für den Einsatz in der Bauindustrie, wie beispielsweise für Schalplatten bei Deckenschalungen gegeben sein kann.

Nach einer weiteren vorteilhaften Ausgestaltung der Erfindung ist vorgesehen, daß die Trägerprofile sich entlang von Seitenflächen des Profilrahmens erstrecken und mit zumindest einem Verbindungselement wie beispielsweise einem Eckverbindungselement zu einem Trägerprofilrahmen miteinander verbindbar sind. Dadurch können die Trägerprofile zueinander vorfixiert werden und in einem Spritzgußwerkzeug sicher angeordnet sein, so daß aufgrund der hohen Einspritzdrücke eine Lageverschiebung innerhalb des Werkzeuges vermieden werden kann. Gleichzeitig kann durch diese Eckverbindung erzielt werden, daß die Steifigkeit des Profilrahmens erhöht sein kann, wodurch wiederum die Verbindungssteifigkeit und auch die Aufnahme des Betondruckes erhöht werden kann.

Nach einer weiteren vorteilhaften Ausgestaltung der Erfindung ist vorgesehen, daß bei kleinen Elementen zwischen den Trägerprofilen Querstege regelmäßig über die Länge zueinander beabstandet sind, die an den Trägerprofilen ebenfalls über beispielsweise eine Verklammerung vorfixiert sein können. Bei breiteren Elementen können zusätzlich zu den parallel zu den in den Längsseiten angeordneten Trägerprofilen Mittelstege vorgesehen sein, die ebenso über beispielsweise eine Verklammerung zu den an den Stirnseiten angeordneten Trägerprofilen vorfixiert sein können. Durch diese Ausgestaltung kann eine weitere Versteifung des Profilrahmens erzielt werden. Durch den Einsatz von Profilelementen für die Quer- und/oder Mittelstege können diese gegenüber den alternativ aus Kunststoff ausgebildeten Quer- oder Mittelstegen mit einer geringeren Wandstärke ausgebildet sein, so daß dadurch eine Gewichtsreduzierung bei gleichzeitiger Erhöhung der Steifigkeit des Profilrahmens erzielt werden kann.

Nach einer weiteren vorteilhaften Ausgestaltung der Erfindung ist vorgesehen, daß der Rahmenschenkel ein teilweise umspritztes Trägerprofil umfaßt, welcher innenliegend im mittleren Abschnitt des Rahmenschenkels eine freie unter einem Winkel zur Hochachse des Rahmenschenkels angeordnete Anlagefläche und am freien Ende des Rahmenschenkels eine weitere, nicht umspritzte, innenliegende Anlagefläche und einen entlang der Hochachse sich erstreckenden, nicht umspritzten Fuß aufweist. Die übrigen Abschnitte des Trägerprofiles sind im wesentlichen umspritzt. Diese nicht umspritzten Anlageflächen dienen zur Anordnung eines Schalschlosses, um eine oder mehrere Elemente miteinander zu verbinden. An der unter einem Winkel zur Hochachse des Rahmenschenkels angeordneten Anlagefläche kann eine Pratze des Schalschlosses angreifen. Die weitere nach innen weisende Anlagefläche am Ende des Rahmenschenkels kann zur Anlage eines Vorsprunges im Wurzelbereich der Pratzen dienen. Der frei sich entlang der Hochachse des Rahmenschenkels erstreckende Fuß ermöglicht, daß das Schalschloß zur ersten Anlagefläche hin verspannt werden kann, so daß ein Ausrichten der beiden Elemente ermöglicht ist. Diese Ausgestaltung der nicht umspritzten Anlageflächen ermöglicht vorteilhafterweise eine 5-Punkt-Anlage des Schalschlosses, wodurch der Betondruck bis zu 60 kN/m² aufgenommen werden kann. Zumindest eine 3-Punkt-Anlage ist sichergestellt, damit ein Ausrichten und Fluchten der Elemente ermöglicht ist.

Des weiteren ist erfindungsgemäß für die Ausbildung eines Profilrahmens eines Elementes für Wand- und Deckenschalungen ein Trägerprofil vorgesehen, welches den Profilrahmen versteift und durch einen unteren L-förmig ausgebildeten Fuß eine sichere Aufnahme an Haupt- und Nebenträgern, Fallköpfen oder Stützenköpfen ermöglicht. Gleichzeitig ist ein unempfindlicher Abschluß durch den unteren Fuß gegeben. Des weiteren weist das Trägerprofil den Vorteil auf, daß am oberen vertikalen Abschnitt des Fußes ein Endabschnitt vorgesehen ist, der derart ausgebildet sein kann, daß dieser Endabschnitt einen dichten Abschluß in einem Spritzgußwerkzeug bildet, so daß der sich daran anschließende obere Teil des Trägerprofils zumindest teilweise umspritzt werden kann.

Nach einer weiteren vorteilhaften Ausgestaltung der Erfindung ist vorgesehen, daß sich eine Verkrallung an den Endabschnitt im oberen Abschnitt des Trägerprofils anschließt. Dies weist den Vorteil auf, daß eine einfache Anordnung von Eckverbindungselementen vorgesehen sein kann. Diese können beispielsweise als Steckverbindung ausgebildet sein, die eine sichere Vorfixierung der Trägerprofile zu einem Trägerprofilrahmen ermöglicht.

Nach einer weiteren vorteilhaften Ausgestaltung der Erfindung ist vorgesehen, daß im mittleren Bereich des oberen Abschnittes zwei im wesentlichen V-förmig zueinander angeordnete Stege vorgesehen sind, die zur Anlage von freien Pratzenenden eines Schalschlosses dienen.

Nach einer weiteren vorteilhaften Ausgestaltung der Erfindung ist vorgesehen, daß die sich links und rechts der Systemebene erstreckenden Stege, Profilstege, V-förmig ausgebildeten Stege und der Endabschnitt jeweils in einer zur Systemebene parallelen Ebene enden und jeweils eine Anlagefläche bzw. Abstützfläche im Spritzgußwerkzeug bilden. Dadurch kann ermöglicht sein, daß die Trägerprofile in dem Spritzgußwerkzeug während des Spritzvorganges ihre Position beibehalten und nicht unter dem Einfluß des hohen Spritzdruckes eine Desorientierung erfahren können.

Nach einer vorteilhaften Ausführungsform ist vorgesehen, daß das Element eine Vorspannung aufweist, die sich bei der vorgesehenen Belastung weitestgehend neutralisiert. Dadurch bleiben für die Elemente noch genügend Reserven um die erforderliche Sicherheit und Festigkeit in Grenzbelastungsfällen aufzuweisen.

Vorteilhafterweise sind die Trägerprofile während des Umspritzens mit Kunststoff plastisch und/oder elastisch vorverformt im Werkzeug positioniert.

Es kann auch vorgesehen sein, daß die Trägerprofile plastisch vorzugsweise in Richtung der Hochachse vorverformt sind und anschließend einzeln oder als Rahmen in das Werkzeug eingelegt werden. Alternativ kann auch das Trägerprofil bzw. der dadurch zusammengesetzte Rahmen unverformt im Werkzeug positioniert werden und über eine Werkzeugsteuerung vor und/oder während des Spritzvorganges verformt werden. Somit kann ein Element ausgebildet werden, welches einen Flächenmittelpunkt der Schalplatte aufweist, der zumindest teilweise gegenüber den Randzonen erhöht ist. Alternativ können auch andere kuppelförmige oder gewölbte Ausbildungen der Schalplatte entsprechend den spezifischen Anwendungs- und Einsatzfällen vorgesehen sein.

Die vorteilhaften Ausgestaltungen gelten ebenfalls, soweit übertragbar, auch beispielsweise für einen Gerüstbelag, eine Arbeitsbühne, an der Konsolen befestigbar sind oder für weitere Bauelemente, die auf dem erfindungsgemäßen Bauelement aufbauen oder daran anknüpfen.

Das erfindungsgemäße Verfahren zur Herstellung eines Elementes für Wand- und Dekkenschalungen weist den Vorteil auf, daß eine aufwendige Vorbehandlung und anschließende Beschichtung des Profilrahmens eingespart werden kann. Des weiteren kann durch die Herstellung des Elementes in einem Spritzvorgang eine erhebliche Anzahl von Arbeitsschritten eingespart werden, wie z. B. die Anbringung einer Silikondichtung im Schalungsrahmen zur Aufnahme einer Mehrschichtenplatte. Dadurch kann eine erhebliche Kosteneinsparung gegeben sein. Gleichzeitig kann die Produktionsrate durch die Herstellung des Elementes als Spritzgußteil wesentlich gesteigert werden.

Nach einer weiteren vorteilhaften Ausgestaltung des Verfahrens ist vorgesehen, daß eine vorgefertigte Schalplatte, die vorzugsweise einen Sandwich-Aufbau mit Versteifungen aufweist, in das Spritzgußwerkzeug eingelegt wird. Dadurch kann der Spritzgußvorgang verkürzt werden, wobei gleichzeitig durch das Umspritzen der eingelegten Teile, wie beispielsweise einer Schalplatte und eines Trägerprofilrahmen, eine feste Verbindung zu einem einstückigen Element ermöglicht ist.

Weitere vorteilhafte Ausgestaltungen und Weiterbildungen der Erfindung sind in der Beschreibung, den Patentansprüchen und den Zeichnungen angegeben.

In der Zeichnung ist ein bevorzugtes Ausführungsbeispiel dargestellt.

Es zeigen:
- Fig. 1: eine Schalung bestehend aus einem Verbund aus zwei Schalelementen mit Schalschlössern,
- Fig. 2: eine schematische Schnittdarstellung längs der Linie II-II in Fig. 1 mit einer schematischen Schnittdarstellung eines Trägerprofils,
- Fig. 3: einen schematischen Teilschnitt längs der Linie III-III in Fig. 1 mit einem schematischen Teilschnitt eines Quersteges und
- Fig. 4: einen Schnitt längs der Linie IV-IV in Fig. 3 eines Quersteges,
- Fig. 5: eine schematische Seitenansicht eines Eckenbereiches des Schalelementes,
- Fig. 6: eine Seitenansicht eines als Gerüstbelag ausgebildeten Bauelementes,
- Fig. 7: eine Ansicht von unten auf das Bauelement gemäß Fig. 6,
- Fig. 8: eine schematisch vergrößerte Detailansicht eines Befestigungselementes und
- Fig. 9: eine schematisch vergrößerte Detailansicht eines als Abhebesicherung ausgebildeten Befestigungselementes.

In Fig. 1 ist ausschnittsweise ein Verbund 11 bestehend aus drei Schalelementen 12, 13 dargestellt, die durch Schalschlösser 19 zueinander angeordnet sind. Das Schalelement 12 weist eine Schalhöhe von 160 cm und eine Breite von 80 cm auf. Die Schalelemente 13 sind als kleine Version ausgebildet mit einer Schalhöhe von 160 cm und einer Breite von 40 cm. Das Schalelement 12 weist einen Profilrahmen 14 auf, der außen umläuft und einen senkrechten Mittensteg 16 aufweist. In den Feldern zwischen den senkrechten Rahmenschenkeln des Profilrahmens 14 und dem Mittensteg 16 erstrecken sich horizontale Querstege 17 in gleichmäßigem Abstand. In den zwischen den Mittensteg 16 und den Querstegen 17 eingeschlossenen Feldern ist eine Verrippung 18 vorgesehen, die durch zwei in der Diagonale der Felder liegende Rippen ausgebildet ist. Weitere Ausgestaltungen, die eine Versteifung der Felder ermöglichen, sind ebenfalls denkbar. Beispielsweise kann die Höhe der Verrippung vom Flächenmittelpunkt der Schalplatte 22 aus gesehen nach außen hin abnehmen.

Die einander benachbarten senkrechten Rahmenschenkel der Profilrahmen 14 der Schalelemente 12, 13 sind mit Schalschlössern 19 verbunden, von denen hier beispielsweise vier verwendet werden. Das Schalelement 13 weist einen außen umlaufenden Profilrahmen 14 auf. Zwischen den senkrechten Rahmenschenkeln des Profilrahmens 14 sind Querstege 17 ausgebildet, die in regelmäßigem Abstand zueinander angeordnet sind. Zwischen den Querstegen 17 ist ebenfalls eine Verrippung 18 vorgesehen, die analog zum Schalelement 12 ausgebildet ist. Die Profilrahmen 14 der Schalelemente 12, 13 weisen einen analogen Aufbau aus gleichem Material mit gleichem Querschnitt auf. Das Schalelement 12 ist mit dem Schalelement 13 durch Schalschlösser 19 verbunden. Diese greifen an den Rahmenschenkeln der Profilrahmen 14 an und legen die beiden aneinandergrenzenden Profilrahmen 14 zueinander fest. Analog sind die beiden Schalelemente 13 zueinander festgelegt, so daß durch eine derartige Anordnung eine Schalelementenwand gebildet werden kann, wobei die Schalelemente 12, 13 horizontal und/oder vertikal zueinander angeordnet sein können.

In den Feldern des Schalelementes 12 sind zwischen einem Rahmenschenkel des Profilrahmens 13 und einer Verrippung 18 Ankertaschen 21 für die Zugstäbe von Schalungsankern vorgesehen. Diese sind vorteilhafterweise derart zu den Feldern des Schalungselementes 12 angeordnet, so daß diese symmetrisch zur Längs- und Querachse des Schalungselementes 12 angeordnet sind, so daß eine Rücksichtnahme auf die Ausrichtung der Schaltafel 12 nicht notwendig ist. Dies gilt ebenfalls für die Schaltafeln 13.

In Fig. 2 ist ein schematischer Teilquerschnitt entlang der Linie II-II in Fig. 1 dargestellt. Die Schaltafel 12 ist als Spritzgußteil dargestellt und weist einen Rahmenschenkel 23 des Profilrahmens 14 auf, der aus einem teilweise umspritzten Trägerprofil 27 gebildet ist. Der Rahmenschenkel 23 ist im wesentlichen senkrecht zur Schalplatte 22 angeordnet. Einer Vorderseite 24 der Schalplatte 22, an der beim Betonieren Beton anliegt, ist die Verrippung 18 angeordnet, um eine steife Ausbildung der Schalplatte 22 zu ermöglichen. Die Verrippung 18 verläuft diagonal nach links in einen Eckbereich 26.

Der Rahmenschenkel 23 weist einen entlang einer Querschnittsfläche des Trägerprofils 27 eine Systemebene 28 auf. Das Trägerprofil 27 weist einen unteren Abschnitt 29, der nicht mit Kunststoff umspritzt ist und einen oberen, mit Kunststoff umspritzten Abschnitt 31 auf. Der untere Abschnitt 29 ist durch einen L-förmig ausgebildeten Fuß 32 ausgebildet, dessen horizontaler Abschnitt 33 zur Mitte des Schalelementes 12 weist. Dieser L-förmige Fuß 32 dient zur sicheren Anordnung und Auflage des Schalelementes 12 zu Haupt- und Nebenträgern eines Gerüstes für Deckenschalungen. Des weiteren dient die untere Anlagefläche 34 zum Ausrichten des Schalelementes 12 zu einem weiteren Schalelement 12 oder 13 mit einem Schalschloß 19. Ein vertikaler Abschnitt 36 des Fußes 32 ist durch einen Endabschnitt 37 begrenzt. Der Endabschnitt 37 trennt den unteren, nicht umspritzten Abschnitt 29 von dem oberen umspritzten Abschnitt 31. Dieser Endabschnitt 37 dient auch dazu, um das Spritzgußwerkzeug gegenüber dem aus dem Spritzgußwerkzeug herausragenden Fuß 32 abzuschließen. Der Endabschnitt weist einen rechten Arm 38 auf, der L-förmig ausgebildet ist. Diesem gegenüberliegend ist ein linker Vorsprung 39 vorgesehen, dessen Höhe im wesentlichen der Wandstärke entspricht, mit der das Trägerprofil 27 zur Außenseite hin im wesentlichen umspritzt ist. Einer Innenseite des Trägerprofils 27 ist eine gegenüber einer Außenseite wesentlich geringer ausgebildete Wandstärke vorgesehen. Die innere Stärke einer Kunststoffschicht kann beispielsweise 1 bis 2 mm betragen.

Entlang der Systemebene 28 nach oben gesehen folgt an den Endabschnitt 37 mit Abstand anschließend eine obere und untere Führungsnut 41, 42, die U-förmig ausgebildet und aufeinander zu gerichtet angeordnet sind. Diese zur Mitte des Schalelements 12 weisende Führungsnut 41, 42 dient zur Aufnahme eines Eckverbindungselementes 43, um zwei rechtwinklig zueinander angeordnete Trägerprofile 27 zueinander festzulegen. Das Eckverbindungselement 43 kann als gleichschenklig ausgebildeter Winkel ausgebildet sein, dessen freie Enden in die Führungsnuten 41, 42 einschiebbar sind. Dadurch können die Trägerprofile 27 zu einem Trägerprofilrahmen 46 zueinander angeordnet werden, der nach zumindest teilweisem Umspritzen den Profilrahmen 14 bildet. Die Verbindung der Trägerprofile 27 über Eck soll eine gewisse Steifigkeit aufweisen, jedoch soll andererseits auch ermöglicht sein, daß der dadurch gebildete Trägerprofilrahmen 46 insoweit nachgiebig ausgestaltet ist, daß beim Einlegen des Trägerprofilrahmens 46 in ein Spritzgußwerkzeug eine noch geringfügige Ausrichtung und Anordnung ermöglicht ist. Das Eckverbindungselement 43 kann über eine Klemmverbindung, Rast-/Schnappverbindung oder dergleichen mit den Führungsnuten 41, 42 verbindbar sein.

Außerhalb des Eckbereiches 26 sind die Führungsnuten 41, 42 mit Kunststoff umspritzt und dienen als Verkrallung mit dem Kunststoff. Dadurch kann eine bessere Verbindung zwischen dem Kunststoff und dem Trägerprofil 27 gegeben sein. Zwischen den Führungsnuten 41, 42 ist eine Kröpfung 47 vorgesehen, die zur Versteifung des Trägerprofils 27 vorgesehen ist. Das Trägerprofil 27 weist von dem Endabschnitt 37 bis zum Endbereich 49 einen im wesentlichen konstanten Querschnitt auf. Die Wandstärke beträgt ungefähr 1,5 mm. Im Bereich der Verkröpfung 47 sind in Längsachse des Trägerprofils 27 gesehen mehrere Bohrungen (nicht dargestellt) vorgesehen. Der Kunststoff kann von der Außenseite des Rahmenschenkels 23 über die Bohrung zur Innenseite gelangen und die Fläche zwischen den Führungsnuten 41, 42 vollständig umgeben.

Entlang der Systemebene 28 sind oberhalb der Führungsnut 42 im mittleren Bereich 48 des oberen Abschnitts 31 zwei V-förmig zueinander angeordnete Stege 51 angeordnet, die zur Mitte des Schalelementes 12 weisen. An deren freien Ende sind im wesentlichen parallel zur Systemebene 28 angeordnete Endabschnitte 52 vorgesehen. Der untere Steg 51 ist gegenüber dem oberen Steg 51 größer ausgebildet. Die Stege 51 sind bevorzugt in einem Winkel von ungefähr 100° zueinander angeordnet. Der untere Steg 51 ist beispielsweise in einem Winkel von in etwa 25 bis 45° zur Systemebene 28 vorgesehen. Die obere und untere Stegfläche 51 sind Funktionsflächen wie auch eine äußere Anlagefläche 53 des rechten Armes 38 vom Endabschnitt 37. Diese Funktionsflächen sind nicht vom Kunststoff umspritzt. An diesen Flächen 51, 53 und 34 greift das Schalschloß 19 an. Durch diese Ausgestaltung kann eine 5-Punkt-Auflage gegeben sein, wobei eine Pratze des Schalschlosses 19 zumindest an der unteren Stegfläche 51 anliegt und mit einem Vorsprung im Wurzelbereich der Pratze an der Anlagefläche 53 anliegt und gleichzeitig zur Ausrichtung der Vorderseite 24 der Schalhaut 22 von zwei zueinander angeordneten Schaltafeln durch die Anlagefläche 34 ermöglicht. Daraus ergibt sich auch, daß die Endabschnitte 52 und Anlagefläche 53, die in einer Ebene parallel zur Systemebene 28 verläuft, vorgesehen sind.

Zwischen dem in der Systemebene 28 verlaufenden Wandabschnitt des Trägerprofils 27 und dem oberen und unteren Steg 51 ist Polymerstoff aufgefüllt. Dieser dient zur Unterstützung und Versteifung der jeweils V-förmig zum Wandabschnitt angeordneten oberen und unteren Stege 51. Für den unteren Steg 51 dient zusätzlich die Führungsnut 52 als Verstärkung bzw. Versteifung.

Zwischen dem oberen und unteren Steg 51 ist gegenüberliegend und nach außen weisend ein im wesentlichen rechtwinklig zur Systemebene 28 angeordneter Steg 54 vorgesehen. Der Steg 54 ist in Längsrichtung gesehen mit Unterbrechungen ausgebildet. Eine Stirnseite 56 des Steges 54 liegt in einer Werkzeugwand an. Bei geschlossenem Spritzgußwerkzeug ist des weiteren vorgesehen, daß die freien Endabschnitte 52 an einem gegenüberliegendem Wandabschnitt anliegen, wodurch gewährleistet sein kann, daß eine lagerichtige Fixierung des mittleren Bereiches 48 vom Trägerprofil 27 im Spritzgußwerkzeug selbst unter Einfluß des großen Spritzdruckes gegeben sein kann.

Zwischen den V-förmig angeordneten Stegen 51 und einem Endbereich 49 ist eine weitere Kröpfung 57 vorgesehen, die wiederum zur Versteifung angeordnet ist. Der Endbereich 49 weist zwei entgegengesetzt zueinander weisende Profilstege 58, 59 auf, die im wesentlichen senkrecht zur Systemebene 28 angeordnet sind. Der linke Profilsteg 58 bildet eine Versteifung einer Kante 61, die zwischen dem Rahmenschenkel 23 und der Vorderseite 24 der Schalplatte 22 gebildet ist. Eine Stirnfläche 62 des Profilsteges 58 grenzt unmittelbar an eine Anlagefläche 63 des Vorsprungs 64 an. Die Höhe des Vorsprungs 64 entspricht der Höhe eines Vorsprungs 66 von der Systemebene 28 aus gesehen, wobei letzterer der Führungsnut 41 gegenüberliegend angeordnet ist. Dadurch kann eine im wesentlichen linienförmige Berührung zwischen dem oberen und unteren Vorsprung 64, 66 des einen Schalelementes 12 mit den korrespondierenden Vorsprüngen des weiteren Schalelementes gegeben sein. Somit kann eine schmutzunempfindliche Anlage gegeben sein, wobei dadurch sichergestellt sein kann, so daß zwischen den zwei Kanten 61 der Schalelemente 12 keine Naht entstehen kann.

Im Bereich der Kröpfung 57 sind ebenfalls Bohrungen (nicht dargestellt) vorgesehen, so daß eine Innenseite des Trägerprofiles 27 von Kunststoff umspritzt sein kann. Der Profilsteg 59 weist in Richtung der Schalplatte 22 und bildet somit einen sicheren Übergang zur Aufnahme der Betondrücke von der Schalplatte 22 auf die Rahmenschenkel 23 des Profilrahmens 14.

Das Trägerprofil 27 ist als Strangpreßprofil ausgebildet und besteht bevorzugt aus Aluminium oder einer Aluminiumlegierung, wie beispielsweise AlMgiSI 0,5 oder Titan oder Titanlegierung. Des weiteren können weitere Leichtmetalle als auch Metalle eingesetzt werden. Ebenso sind hochfeste Kunststoffe oder faserverstärkte Kunststoffe, wie beispielsweise kohlekevlarverstärkter Kunststoff, zur Ausbildung von Trägerprofilen möglich.

Des weiteren kann zur Erhöhung der Steifigkeit vorgesehen sein, daß die Wandstärke des Trägerprofils 27 vergrößert werden kann. Alternativ kann ebenso vorgesehen sein, daß das Trägerprofil 27 als Hohlprofilkörper mit einer oder mehreren Kammern ausgebildet ist, wodurch wiederum eine höhere Steifigkeit bzw. Verwindungssteifigkeit eines Schalelementes 12 erzielt werden kann. Des weiteren können die Trägerprofile 27 vorverformt sein, vorzugsweise plastisch vorverformt.

In Fig. 3 ist ein schematischer Teilschnitt entlang der Linie III-III gemäß Fig. 1 dargestellt. Der Teilschnitt zeigt die Anordnung des Quersteges 17 zum Trägerprofil 27 als auch dessen Ausgestaltung. Gemäß der Schnittdarstellung entlang der Linie IV-IV in Fig. 4 weist der Quersteg 17 ein T-Profil 67 auf, das an einem unteren Ende mit einem Quersteg 68 abschließt. Der Quersteg 17 ist vollständig im Kunststoff eingebettet. Dieses T-Profil 67 ist ebenfalls als Strangpreßprofil aus Aluminium oder einer Aluminiumlegierung ausgebildet. An einem zum Trägerprofil 27 weisenden Ende 69 ist ein gegenüber der Breite des T-Profils 67 verjüngter Vorsprung 71 ausgebildet, der an dessen freien Ende zwei Laschen 72 und 73 aufweist, die in eine Bohrung 74 des Trägerprofils 27 eingreifen. Die Bohrung 74 ist im Bereich der Kröpfung 47 vorgesehen. Zur Fixierung werden die Laschen 72, 73 in entgegengesetzter Richtung umgebogen (Fig. 5), wodurch der Quersteg 17 in seiner Lage zum Trägerprofil 22 fixiert wird. Der Quersteg 17 erstreckt sich von der Schalplatte 22 bis unterhalb des Quersteges 68 des T-Profils 67.

In Längsrichtung des T-Profils 67 gesehen sind mehrere Bohrungen 76 vorgesehen, so daß zwischen einer linken und rechten zum T-Profil 67 gebildeten Kunststoffwand eine Brücke bzw. Verbindung geschaffen werden kann. Die Bohrungen 76 sind V-förmig zueinander versetzt in regelmäßigen Abständen vorgesehen. Des weiteren sind an einem oberen Randbereich des T-förmigen Profils in regelmäßigen Abständen zwei Finger 77 vorgesehen, die in entgegengesetzter Richtung aus der Längsebene des T-Profils 67 ausgelenkt werden. Dadurch kann eine Distanzhaltung für das T-Profil 67 im Werkzeug geschaffen sein. Dies kann alternativ dadurch geschehen, daß auf einen Finger 77 des T-Profils 67 ein Kunststoffclip oder dergleichen aufgesetzt wird.

Im Endzustand ist sowohl die laschenförmige Verbindung zwischen dem Quersteg 17 und dem Trägerprofil 27 als auch der Quersteg 17 vollständig umspritzt. Alternativ können weitere einfache und schnell montierbare Verbindungen zwischen dem Quersteg 17 und dem Trägerprofil 27 vorgesehen sein.

Die Querstege 17 können des weiteren eine Öffnung aufweisen, die als Handgrifföffnung ausgebildet ist. Alternativ kann auch vorgesehen sein, daß in diese Öffnung ein Handgriff anordenbar ist, so daß eine leichte Handhabung der Schalelemente 12, 13 gegeben sein kann.

In Fig. 6 ist eine Seitenansicht eines als Gerüstbelag 80 ausgebildeten Bauelementes dargestellt. Der Gerüstbelag 80 weist einen die Arbeitsfläche 22 tragenden Profilrahmen 14 auf, der senkrecht zur Arbeitsfläche 22 angeordnet ist. Der Profilrahmen 14 bildet Rahmenschenkel 23 aus, die die Arbeitsfläche 22 umgeben. Die Funktion und der Aufbau des Gerüstbelages 80, wie dieser in den Figuren 6 bis 9 dargestellt ist, entspricht den Schalelementen 12, 13.

Bei dem Gerüstbelag 80 ist vorgesehen, daß an schmalen Stirnseiten 81, 82 Befestigungselemente 83, 84 angebracht sind, um den Gerüstbelag 80 an einem Gerüst, vorzugsweise Rahmengerüst, zu befestigen. Derartige Gerüste werden insbesondere dafür eingesetzt, um Fassaden zu verputzen, zu streichen oder dergleichen. Die Befestigungselemente 83 sind als Einhängehaken ausgebildet, wie dies die schematisch vergrößerte Seitenansicht gemäß Fig. 8 darstellt. Das Einhakelement 83 ist an dem Trägerprofil 27 befestigt, beispielsweise durch eine Schweißverbindung, Klemmverbindung, Klebeverbindung oder dergleichen. Der Gerüstbelag 80 kann in einfacher Weise von oben in ein nicht dargestelltes horizontales Rohr eingesetzt werden.

Die Trägerprofile 27 sind bei dieser Ausführungsform vorteilhafterweise als Hohlkammerprofile ausgebildet. Dies kann ebenso bei den Schalungselementen 12, 13 vorgesehen sein. Bei der Ausgestaltung als Hohlkammerprofile kann die Umspritzung analog zu der Ausgestaltung gemäß den Trägerprofilen 27 der Schalelemente 12, 13 erfolgen.

Auf der Schmalseite 82 ist das Befestigungselement 84 bevorzugt als Aushebesicherung ausgebildet, wie dies in Fig. 9 vergrößert dargestellt ist. Dadurch kann eine erhöhte Sicherheit beim Baubetrieb ermöglicht sein. Für die Montage des Gerüstbelages 80 erfolgt zunächst ein Aufsetzen der Abhebesicherung 84 an horizontalen Rohren des Gerüstes, um anschließend den Gerüstbelag 80 in die horizontale Ebene abzusenken, wobei die Befestigungselemente 83 ebenfalls an einem horizontalen Rohr des Gerüstes eingreift. Dabei kann bevorzugt die Einführschräge 86 zum Einsatz kommen.

Alternativ kann vorgesehen sein, daß auch an beiden Stirnseiten 81, 82 des Gerüstbelages 80 Einhakelemente als Befestigungselement 83 vorgesehen sind.

Zur Aussteifung des Gerüstbelages 80 sind horizontale Querstege 17 vorgesehen, die gegebenenfalls durch ein T-Profil oder andersartiges Profil eingebracht sind. Die Trägerprofile 27 weisen an ihrer Außenseite Schrägflächen 51 auf. Dadurch kann ermöglicht sein, daß bei mehreren parallel nebeneinander angeordneten Gerüstbelägen 80 mittels Schalschlösser eine Verbindung der Gerüstbeläge 80 geschaffen werden kann, so daß eine geschlossene Arbeitsfläche 22, die als Lauffläche oder Abstellfläche dienen kann, ausgebildet ist.

Des weiteren kann vorgesehen sein, daß das Bauelement, bei dem die Arbeitsfläche 22 und der Profilrahmen 14 einstückig als Spritzgußteil ausgebildet sind, als Arbeitsbühne eingesetzt wird. Dabei kann der Profilrahmen 14 beispielsweise derart modifiziert sein, daß Aufnahmen angebracht sind, die das Anbringen von Konsolen ermöglichen. Zusätzlich können an dem Profilrahmen 14 weitere Befestigungsmöglichkeiten vorgesehen sein, um daran ein Geländer, vorzugsweise klappbar, anzubringen.

Das erfindungsgemäße Bauelement bietet somit ein Grundkonzept für eine Vielzahl von Ausführungsformen, die nicht nur im Baubetrieb einsetzbar sind.

Das erfindungsgemäße Bauelement wird durch nachfolgend beschriebenes Verfahren hergestellt. Die Trägerprofile 27 werden auf das entsprechende Maß bezüglich der Länge und Breite zugeschnitten. Die Trägerprofile 27 werden über Eckverbindungselemente 43 zu einem Trägerprofilrahmen 46 zusammengebaut. Gleichzeitig werden in Abhängigkeit der Baugröße zwischen die Trägerprofile 27 Quer- und Mittelstege 16, 17 angebracht. Der Trägerprofilrahmen 47 stellt somit einen relativ steifen Rahmen dar, der jedoch geringfügig in sich nachgiebig ausgebildet ist. Dieser Trägerprofilrahmen 46 wird in ein mehrteiliges, mit einer Mehrzahl von Schiebern ausgebildetes Spritzgußwerkzeug eingelegt. Anschließend wird das Spritzgußwerkzeug geschlossen, wobei der Endabschnitt 37 derart angeordnet ist, daß dieser einen Abschluß zum Spritzgußwerkzeug bildet. Ein Thermoplast wird unter hohem Druck von beispielsweise 300 bis 500 bar über eine oder mehrere Anspritzstellen, die vorzugsweise an Kreuzungspunkten der Verrippungen 18 bzw. der Mittel- und Querstege 16, 17 vorgesehen sind, in das Spritz-gußwerkzeug eingebracht. Die Spritzdauer bei einem Schalelement 13 von 160 cm auf 40 cm beträgt ungefähr 6 bis 8 Sekunden. Nach einer geringen Nachdruckphase und einem Anschäumen des Kunststoffs und einer gewissen Abkühlzeit kann das fertige Schalelement 12 aus dem Spritzgußwerkzeug entnommen werden.

Das Trägerprofil 27 ist oder wird vorteilhafterweise vor dem Einbringen des Thermoplasts mit einem Haftvermittler beschichtet, so daß eine vollflächige Haftung des Kunststoffes an dem Trägerprofil 27 ermöglicht ist.

Zur Herstellung des Schalelementes 12, 13 wird bevorzugt Polypropylen eingesetzt, der vorzugsweise mit einem Glasfaseranteil von 5 bis 40 % gefüllt ist und darüber hinaus mit einem Treibmittel versehen ist, das eine Schäumung vorzugsweise zwischen 5 und 30 % bewirkt. Des weiteren können Additive, wie beispielsweise für UV-Beständigkeit, für geringere Wasseraufnahme, für gute Betonabweisung oder dergleichen beigemischt oder als Deckschicht aufgebracht werden. Alternativ kann auch vorgesehen sein, daß Polyamid oder weitere Thermoplaste verwendet werden können, die eine hohe Steifigkeit und geringe Wasseraufnahme aufweisen. Der Kunststoff ist vorteilhafterweise hellweiß bis eierschalenfarben eingefärbt, so daß das Schalelement 12, 13 keine Wärme bei Sonneneinstrahlung aufnimmt. Alternativ kann vorgesehen sein, daß die Schalplatte 22 zur Versteifung Einlagen aufweist, die beispielsweise durch eine durchgehende bzw. zumindest teilweise zusammenhängende Metall- oder Leichtmetalleinlage als auch durch ein Gewebe, Gestricke oder Gewirke gegeben sein kann. Des weiteren kann alternativ vorgesehen sein, daß, nachdem der Trägerprofilrahmen 46 in das Werkzeug eingelegt ist, eine Schalplatte mit einem Sandwichaufbau, der zwei Metalleinlagen zu dessen Versteifung aufweist, in das Spritzgußwerkzeug eingelegt wird und durch anschließendes Umspritzen zu einem Schalelement 12, 13 miteinander verbunden wird.

Des weiteren kann vorgesehen sein, daß in das Werkzeug eine Kaschierung eingelegt wird, so daß das Schalelement 12, 13 durch die an der Schalplatte 22 vorgesehene Kaschierung erkenntlich ist. Somit kann die Schalplatte 22 bzw. die Vorderseite 24 gleichzeitig als Werbefläche dienen.

Der Mittelsteg 16 kann analog zum Querschnitt 17 ausgebildet sein. Ebenso kann an dessen Kreuzungspunkten eine analoge Befestigung vorgesehen sein.

Der Aufbau und die Ausgestaltung der zuvor beschriebenen Elemente 12, 13 ist nicht nur auf Schalelemente begrenzt, sondern kann für alle weiteren Tragsysteme eingesetzt werden, bei denen das Kriechen des Kunststoffs eine erhebliche Behinderung darstellt, das durch metallische Verstärkungen oder Kunststoffverstärkungen, wie beispielsweise durch die Trägerprofile, wieder ausgeglichen werden kann. Derartige Tragsysteme können beispielsweise Türen, Kassetten, Dachabdeckungen, Formteile im Fahrzeugbau, Dachpaneelen als auch Notunterkünfte sein.

## Patentansprüche

1. Bauelement mit einer Arbeitsfläche (22) und einem die Arbeitsfläche (22) tragenden Profilrahmen (14), der senkrecht zur Arbeitsfläche (22) angeordnete und den Profilrahmen (14) bildende Rahmenschenkel (23) aufweist, die aus zumindest teilweise mit Kunststoff umspritzten Trägerprofilen (27) ausgebildet sind, wobei der Rahmenschenkel (23) einen unmittelbar an die Arbeitsfläche (22) anschließenden, das Trägerprofil (27) umspritzten oberen Abschnitt (31) aufweist, der innenliegend zumindest eine freie Anlagefläche (50) des Trägerprofils (27) aufweist und einen das Trägerprofil (27) nicht umspritzten unteren Abschnitt (29) aufweist, der eine im wesentlichen rechtwinklig zur Systemebene (28) angeordnete Anlagefläche (34) an einem sich entlang der Systemebene (28) erstreckenden Fuß (32) des nicht umspritzten unteren Abschnitts (29) aufweist, dadurch gekennzeichnet, daß die Arbeitsflächen (22) und die Rahmenschenkel (23) einstückig als Spritzgußteil ausgebildet sind, und die freie Anlagefläche (50) des Trägerprofils (27) unter einem Winkel zur Systemebene (28) des Rahmenschenkels (23) angeordnet ist.

2. Bauelement nach Anspruch 1, dadurch gekennzeichnet, daß die Arbeitsfläche (22) eine Schalplatte ist und das Bauelement als Schaltafel für eine Wand- und Deckenschalung vorgesehen ist.

3. Bauelement nach Anspruch 1, dadurch gekennzeichnet, daß die Arbeitsfläche (22) als Lauffläche ausgebildet ist und das Bauelement als Gerüstbelag für Gerüste, vorzugsweise Rahmengerüste, vorgesehen ist.

4. Bauelement nach Anspruch 1, dadurch gekennzeichnet, daß die Trägerprofile (27) und der Kunststoffanteil der Arbeitsfläche (22) und Profilrahmen (14) im wesentlichen denselben Tragfähigkeitsanteil aufweisen.

5. Bauelement nach einem der vorhergehenden Ansprüche, dadurch gekennzeichnet, daß die Tragfähigkeit bis zu 60 kN/m² beträgt.

6. Bauelement nach Anspruch 1, dadurch gekennzeichnet, daß der untere Abschnitt (29) als L-förmiger Fuß (32) ausgebildet ist.

7. Bauelement nach Anspruch 1, dadurch gekennzeichnet, daß der Rahmenschenkel (23) an seiner Außenfläche zwei gegenüber einer Seitenwand hervorstehende Anlageflächen (62, 65) aufweist, die bei der Bildung einer Decken- und Wandschalung eine Anlagefläche zu einem weiteren Rahmenschenkel (23) bilden.

8. Bauelement nach Anspruch 7, dadurch gekennzeichnet, daß die erste Anlagefläche (62) sich an eine die Schalplatte (22) begrenzende Kante (61) anschließt und die zweite Anlagefläche (65) durch einen Vorsprung (66) gebildet ist, der nahe dem unteren Abschnitt (29) angeordnet ist.

9. Bauelement nach Anspruch 8, dadurch gekennzeichnet, daß die erste und zweite Anlagefläche (64, 65) im wesentlichen zwei, vorzugsweise V-förmig, zueinander angeordnete Stege (51, 52) zur Aufnahme einer Pratze eines Schalschlosses (19) im mittleren Bereich des Rahmenschenkels (23) aufweist.

10. Bauelement nach Anspruch 1, dadurch gekennzeichnet, daß zwischen den Rahmenschenkeln (23) Mittenstege (16) und/oder Querstege (17) vorgesehen sind, die durch ein umspritztes Profil (67) ausgebildet sind.

11. Bauelement nach Anspruch 10, dadurch gekennzeichnet, daß das umspritzte Profil (67) T-förmig ausgebildet ist.

12. Bauelement nach Anspruch 10 oder 11, dadurch gekennzeichnet, daß das Profil (67) an seinen freien Enden (69) einen Vorsprung (71) aufweist, an dem Verbindungsmittel (72, 73) zu einem Trägerprofil (27) anordenbar sind.

13. Bauelement nach Anspruch 12, dadurch gekennzeichnet, daß die Verbindungselemente (72, 73) als Laschen ausgebildet sind, die in eine Bohrung (74) des Trägerprofils (27) eingreifen und gegeneinander umgebogen sind.

14. Bauelement nach Anspruch 10, dadurch gekennzeichnet, daß zwischen den Mittenstegen (16) und /oder Querstegen (17) eine aus Kunststoff ausgebildete Verrippung (18) vorgesehen ist.

15. Bauelement nach Anspruch 14, dadurch gekennzeichnet, daß die Verrippung (18) sternförmig zu Kreuzungspunkten zwischen dem Mittensteg (16) und Quersteg (17) verlaufen oder daß die Verrippung (18) zwischen Mittenstegen (16) und Rahmenschenkel (23) entlang von Diagonalen verlaufen oder wabenförmig oder mehreckförmig ausgebildet sind.

16. Bauelement nach Anspruch 15, dadurch gekennzeichnet, daß zwischen dem Rahmenschenkel (23) und der Verrippung (18) eine Ankertasche (21) zur Aufnahme von Ankerstäben ausgebildet ist.

17. Bauelement nach Anspruch 1, dadurch gekennzeichnet, daß die Trägerprofile (27) sich entlang der Rahmenschenkel (23) des Profilrahmens (14) erstrecken.

18. Bauelement nach Anspruch 1, dadurch gekennzeichnet, daß am freien Ende des Rahmenschenkels (23) eine weitere innenliegende Anlagefläche (53) vorgesehen ist.

19. Bauelement nach Anspruch 1, dadurch gekennzeichnet daß die Trägerprofile (27) mit zumindest einem Eckverbindungselement (43) zu einem Trägerprofilrahmen (46) miteinander verbindbar sind.

20. Bauelement nach Anspruch 19, dadurch gekennzeichnet, daß die Trägerprofile (27) und das Eckverbindungselement (43) durch eine Steckverbindung, Klemmverbindung und /oder Rastverbindung miteinander verbindbar sind.

21. Bauelement nach Anspruch 19 oder 20, dadurch gekennzeichnet, daß das Eckverbindungselement (43) in eine durch Führungsnuten (41, 42) gebildete Verkrallung des Trägerprofils (27) einsetzbar ist.

22. Bauelement nach Anspruch 14, dadurch gekennzeichnet, daß die Mitten- und Querstege (16, 17) gegenüber einer dazwischen angeordneten Verrippung (18) breiter ausgebildet ist.

23. Bauelement nach Anspruch 14, dadurch gekennzeichnet, daß der Mitten- und Quersteg (16, 17) unterschiedlich breit ausgebildet sind, wobei vorzugsweise die Querstege (17) breiter als die Mittenstege (16) ausgebildet sind.

24. Bauelement nach einem der vorhergehenden Ansprüche, dadurch gekennzeichnet, daß eine Wandstärke der Arbeitsfläche (22) größer oder gleich der Dicke der Mitten- und/oder Querstege (16,17) und/oder der Verrippung (18) ausgebildet ist.

25. Bauelement nach einem der Ansprüche 23 oder 24, dadurch gekennzeichnet, daß an einem Mittensteg (16) und/oder Quersteg (17) eine Öffnung vorgesehen ist, die als Handgriff ausgebildet oder in die ein Handgriff einsetzbar ist.

26. Bauelement nach einem der vorhergehenden Ansprüche, dadurch gekennzeichnet, daß ein schlagzäher Polymerwerkstoff, vorzugsweise Polypropylen oder Polyamid, verwendet wird.

27. Bauelement nach einem der vorhergehenden Ansprüche, dadurch gekennzeichnet, daß ein Polymerwerkstoff mit einem Glasfaseranteil von wenigstens 5 % gefüllt ist.

28. Bauelement nach einem der vorhergehenden Ansprüche, dadurch gekennzeichnet, daß ein Polymerwerkstoff mit einem Anteil von wenigstens 5 % geschäumt ist.

29. Bauelement nach einem der vorhergehenden Ansprüche, dadurch gekennzeichnet, daß ein Polymerwerkstoff mit witterungsbeständigen, UV-beständigen und/oder betonabweisenden Additiven gefüllt oder beschichtet ist.

30. Bauelement nach einem der vorhergehenden Ansprüche, dadurch gekennzeichnet, daß ein Polymerwerkstoff weiß bis eierschalenfarbig eingefärbt ist.

31. Bauelement nach Anspruch 1, dadurch gekennzeichnet, daß das Trägerprofil (27) entlang einer Systemebene (28) eine Querschnittsfläche des Trägerprofils (27) verläuft, die einen oberen, umspritzbaren Abschnitt (31) mit sich links und rechts der Systemebene (28) erstreckenden Abschnitten (38, 39, 41, 42, 51, 52, 54, 58, 59) und einen unteren nicht umspritzbaren Abschnitt (29) mit einem Fuß (32) aufweist.

32. Bauelement nach Anspruch 31, dadurch gekennzeichnet, daß der untere und obere Abschnitt (29, 31) durch einen Endabschnitt (37) getrennt ist.

33. Bauelement nach Anspruch 31 oder 32, dadurch gekennzeichnet, daß der Fuß (32) L-förmig ausgebildet ist und auf seiner Unterseite eine Anlagefläche (34) aufweist.

34. Bauelement nach Anspruch 32, dadurch gekennzeichnet, daß der Endabschnitt (37) einen rechten Arm (38) aufweist, der L-förmig ausgebildet ist und eine parallel zur Systemebene (28) verlaufende Anlagefläche (53) aufweist.

35. Bauelement nach einem der Ansprüche 31 bis 34, dadurch gekennzeichnet, daß der Endabschnitt (37) einen linken Vorsprung (39) aufweist, dessen Höhe im wesentlichen der außenliegenden aus Kunststoff bestehenden Wandstärke eines Rahmenschenkels (23) entspricht.

36. Bauelement nach einem der Ansprüche 31 bis 35, dadurch gekennzeichnet, daß oberhalb des Endabschnittes (37) eine untere und obere Führungsnut (41, 42) vorgesehen ist.

37. Bauelement nach Anspruch 36, dadurch gekennzeichnet, daß zwischen der unteren und oberen Führungsnut (41, 42) eine Kröpfung (47) vorgesehen ist.

38. Bauelement nach Anspruch 37, dadurch gekennzeichnet, daß dieses entlang dem gekröpften Abschnitt (47) Bohrungen aufweist, die vorzugsweise regelmäßig zueinander beabstandet angeordnet sind.

39. Bauelement nach einem der Ansprüche 32 bis 38, dadurch gekennzeichnet, daß im mittleren Bereich (48) des oberen Abschnitts (31) zwei im wesentlichen V-förmig zueinander angeordnete Stege (51) eine Sicke bilden und die Stege (51) im wesentlichen parallel zur Systemebene (28) verlaufenden Endabschnitte (52) aufweisen.

40. Bauelement nach Anspruch 39, dadurch gekennzeichnet, daß einem der durch zwei V-förmig zueinander angeordneten Stege (51) gebildeten Grund gegenüberliegend ein im wesentlichen rechtwinklig zur Systemebene (28) verlaufender Steg (54) angeordnet ist.

41. Bauelement nach Anspruch 40, dadurch gekennzeichnet, daß der Steg (54) in Längsrichtung gesehen abschnittsweise unterbrochen ist.

42. Bauelement nach einem der Ansprüche 33 bis 41, dadurch gekennzeichnet, daß zwischen dem mittleren Abschnitt (48) und einem Endbereich (49) des oberen Abschnitts (31) eine Kröpfung (57) ausgebildet ist, die vorzugsweise in Längsrichtung regelmäßig zueinander beabstandete Bohrungen aufweist.

43. Bauelement nach einem der Ansprüche 31 bis 42, dadurch gekennzeichnet, daß der obere Abschnitt (31) einen Endbereich (49) mit zumindest zwei in entgegengesetzter Richtung weisende und im wesentlichen rechtwinklig zur Systemebene (28) angeordnete Profilstege (58, 59) aufweist.

44. Bauelement nach einem der Ansprüche 31 bis 43, dadurch gekennzeichnet, daß die sich links und rechts zur Systemebene (28) erstreckenden Stege (38, 39, 51, 52, 54, 58, 59) in jeweils einer zur Systemebene (28) parallelen Ebene enden.

45. Bauelement nach einem der Ansprüche 31 bis 44, dadurch gekennzeichnet, daß der Endabschnitt (37) und Endbereich (49) eine Verdickung aufweisen.

46. Bauelement nach einem der Ansprüche 31 bis 45, dadurch gekennzeichnet, daß das Trägerprofil (27) ein Strangpreßprofil ist.

47. Bauelement nach einem der Ansprüche 31 bis 45, dadurch gekennzeichnet, daß das Trägerprofil (27) ein Walzprofil ist.

48. Bauelement nach Anspruch 46, dadurch gekennzeichnet, daß das Trägerprofil (27) aus Leichtmetall, vorzugsweise aus Aluminium oder einer Aluminiumlegierung, ausgebildet ist.

49. Bauelement nach Anspruch 47, dadurch gekennzeichnet, daß das Trägerprofil (27) aus Metall ausgebildet ist.

50. Bauelement nach Anspruch 31 bis 45, dadurch gekennzeichnet, daß das Trägerprofil (27) aus Kunststoff, vorzugsweise aus verstärktem Kunststoff, besteht.

51. Bauelement nach Anspruch 50, dadurch gekennzeichnet, daß ein faserverstärkter oder gewebeverstärkter Kunststoff vorgesehen ist.

52. Bauelement nach einem der vorhergehenden Ansprüche, dadurch gekennzeichnet, daß zumindest ein oberer Abschnitt (31) des Trägerprofils (27) ein Haftvermittler aufweist.

53. Bauelement nach Anspruch 1, dadurch gekennzeichnet, daß die Trägerprofile (27) plastisch und/oder elastisch vorverformt sind.

54. Bauelement nach Anspruch 53, dadurch gekennzeichnet, daß die Trägerprofile (27) in Richtung der Hochachse vorverformt sind.

55. Bauelement nach Anspruch 1, dadurch gekennzeichnet, daß die Trägerprofile (27) nach Einlegen in eine Spritzgußform mit einer Werkzeugsteuerung verformt sind.

56. Bauelement nach Anspruch 53 oder 55, dadurch gekennzeichnet, daß ein in der Schaltafel liegender Flächenmittelpunkt gegenüber den Rändern der Schaltafel erhöht angeordnet ist.

57. Bauelement nach einem der Ansprüche 1 bis 3, dadurch gekennzeichnet, daß das Trägerprofil (27) zumindest teilweise als Hohlkammerprofil ausgebildet ist.

58. Bauelement nach Anspruch 3, dadurch gekennzeichnet, daß zumindest an zwei einander gegenüberliegenden Seiten der Arbeitsfläche (22) Befestigungselemente (84, 86) vorgesehen sind.

59. Bauelement nach Anspruch 58, dadurch gekennzeichnet, daß das Befestigungselement (84) auf einer Seite als Einhakelement und auf der gegenüberliegenden Seite als Abhebesicherung (86) ausgebildet ist.

60. Verfahren zur Herstellung eines Bauelementes (12) nach einem oder mehreren der vorhergehenden Ansprüche, dadurch gekennzeichnet,
• daß zumindest ein Trägerprofil (27) und zumindest ein Quersteg (17) zugeschnitten werden,
• daß die Trägerprofile (27) und die daran angeordneten Querstege (17) in ein Spritzgußwerkzeug eingelegt werden, und
• daß in einem Spritzvorgang ein Element (12) mit einer Schalplatte (22) und einem außen umlaufenden Profilrahmen (14), der senkrecht zur Schalplatte (22) verlaufende Rahmenschenkel (23) aufweist, die durch teilweise umspritzte Trägerprofile (27) ausgebildet sind, hergestellt wird.

61. Verfahren nach Anspruch 60, dadurch gekennzeichnet, daß die Trägerprofile (27) durch Eckverbindungselemente (43) einen vorzugsweise nachgiebigen Trägerprofilrahmen (46) bilden, der in das Spritzgußwerkzeug eingelegt wird.

62. Verfahren nach Anspruch 60 oder 64, dadurch gekennzeichnet, daß vor dem Spritzvorgang zumindest eine die Schalplatte (22) verstärkende Einlage, vorzugsweise eine metallische oder nichtmetallische Folie oder Gitter, Gewebe, Gewirke, Gestricke oder dergleichen in das Spritzwerkzeug eingelegt wird.

63. Verfahren nach Anspruch 60 bis 62, dadurch gekennzeichnet, daß eine vorgefertigte Schalplatte (22), die vorzugsweise einen Sandwichaufbau mit Versteifungen aufweist, in das Spritzgußwerkzeug eingelegt und zumindest teilweise umspritzt wird.

64. Verfahren nach einem der Ansprüche 60 bis 63, dadurch gekennzeichnet, daß in einem Spritzvorgang innerhalb von weniger als 10 Sekunden ein Element (12) mit einer Länge von bis zu 300 cm und einer Breite von bis zu 125 cm hergestellt wird.

65. Verfahren nach einem der Ansprüche 60 bis 64, dadurch gekennzeichnet, daß zwischen Kreuzungspunkten von Querstegen (17) und Mittenstegen (16) Anspritzpunkte vorgesehen sind, über die der Polymerwerkstoff eingespritzt wird.

66. Verfahren nach einem der Ansprüche 60 bis 65, dadurch gekennzeichnet, daß bei Elementen (12) mit einer Breite von 40 cm in Kreuzungspunkten einer Verrippung (18) Anspritzpunkte vorgesehen sind, über die der Polymerwerkstoff eingespritzt wird.

## Claims

1. A structural member comprising a working surface (22), a profile frame (14) that supports the working surface (22) and is arranged perpendicular to the working surface (22) and has one frame member (23) forming the profile frame (14) , the at least one frame member (23) comprising:
a beam profile (27) that is at least partially embedded in injection moulded plastic,
an upper section (31) that includes a portion of the beam profile (27) that is embedded in injection moulded plastic immediately adjoining the working surface (22) and at least one internal free abutment surface (50) of the beam profile (27), and
a lower section (29) that is not embedded in plastic, including an abutment surface (34) that is arranged substantially at right angles to the system plane (28) of the frame member (23) and a foot (32) extending along the system plane (28), characterised in, that the working surface (22) and the at least one frame member (23) being formed integrally as an injection moulded part, and the free abutment surface (50) of the beam profile (27) being arranged at an angle that is not parallel to the system plane (28).

2. Structural member according to claim 1, characterised in that the working surface (22) is a shuttering panel and the structural member is provided as a shuttering panel for a wall shuttering and ceiling shuttering.

3. Structural member according to claim 1, characterised in that the working surface (22) is constituted as a tread surface and the structural member is provided as a scaffold flooring for scaffolds, preferably frame scaffolds.

4. Structural member according to claim 1, characterised in that the beam profiles (27) and the plastic portion of the working surface (22) and structural frame (14) have substantially the same load bearing capacity fraction.

5. Structural member according to one of the preceding claims, characterised in that the load bearing capacity amounts to up to 60 kN/m².

6. Structural member according to claim 1, characterised in that the lower section (29) is constituted as a L-shaped foot (32).

7. Structural member according to claim 1, characterised in that the frame member (23) has on its outer surface two abutment surfaces (62,65) which stand out opposite a side wall and which form an abutment surface for a further frame member (23) when building a ceiling and wall shuttering.

8. Structural member according to claim 7, characterised in that the first abutment surface (62) adjoins an edge (61) bounding the shuttering panel (22) and the second abutment surface (65) is formed by a projection (66) which is arranged near the lower section (29).

9. Structural member according to claim 8, characterised in that the first and second abutment surfaces (62, 65) have substantially two webs (51, 52), preferably mutually arranged in a V-shape, for the reception of a claw of a shuttering lock (19) in the middle region of the frame member (23).

10. Structural member according to claim 1, characterised in that middle webs (16) and/or transverse webs (17) are provided between the frame members (23) and are constituted by a profile (67) which is embedded in injection moulded plastic.

11. Structural member according to claim 10, characterised in that the profile (67) which is embedded in injection moulded plastic is T-shaped.

12. Structural member according to claim 10 or 11, characterised in that the profile (67) has at its free ends (69) a projection (71) on which means (72, 73) for connection to a beam profile (27) can be arranged.

13. Structural member according to claim 12, characterised in that the connecting elements (72,73) are constituted as lugs which engage in a bore (74) of the beam profile (27) and are bent around opposite to each other.

14. Structural member according to claim 10, characterised in that a rib structure (18) is provided between the middle webs (16) and/or transverse webs (17) and is constituted of plastic.

15. Structural member according to claim 14, characterised in that the rib structure (18) runs in a star shape to intersection points between the middle web (16) and transverse web (17) or that the rib structure (18) runs along diagonals between middle webs (16) and frame member (23) or in a honeycomb form or in a polygonal form.

16. Structural member according to claim 15, characterised in that an anchor pocket (21) to receive anchor bars is constituted between the frame member (23) and the rib structure (18).

17. Structural member according to claim 1, characterised in that the beam profiles (27) extend along the frame members (23) of the profile frame (14).

18. Structural member according to claim 1, characterised in that a further internal abutment surface is provided at the free end of the frame member (23).

19. Structural member according to claim 1, characterised in that the beam profiles (27) are connected together with at least one corner connecting element (43) to give a beam profile frame (46).

20. Structural member according to claim 19, characterised in that the beam profile (27) and the corner connecting element (34) are connected together by means of a plug connection, a clamp connection, and/or a latch connection.

21. Structural member according to claim 19 or 20, characterised in that the corner connecting element (43) is inserted in a claw catch, formed by guide grooves (41, 42), of the beam profile (27).

22. Structural member according to claim (14), characterised in that the middle and transverse webs (16, 17) are constituted wider in contrast to a rib structure (18) arranged between them.

23. Structural member according to claim 14, characterised in that the middle and transverse webs are constituted with different widths, the transverse webs (17) preferably being constituted wider than the middle webs (16).

24. Structural member according to one of the preceding claims, characterised in that a wall thickness of the working surface (22) is constituted to be greater or equal to the thickness of the middle and/or transverse webs (16, 17) and/or the rib structure (18).

25. Structural member according to claim 23 or 24, characterised in that an opening is provided on a middle web (16) and/or transverse web (17), and is constituted as a handle, or a handle is insertable in it.

26. Structural member according to one of the preceding claims, characterised in that an impact resistant polymer material, preferably polypropylene or polyamide, is used.

27. Structural member according to one of the preceding claims, characterised in that a polymer material is filled with a glass fiber fraction of at least 5 %.

28. Structural member according to one of the preceding claims, characterised in that a polymer material is foamed to a extent of at least 5 %.

29. Structural member according to one of the preceding claims, characterised in that a polymer material is filled or coated with weather resistant, UV resistant, and/or concrete deflecting additives.

30. Structural member according to one of the preceding claims, characterised in that a polymer material is coloured white to eggshell colour.

31. Structural member according to claim 1, characterised in that the beam profile (27) runs along a cross sectional surface of the beam profile (27) of a system plane (28), and has an upper section (31) around which plastic is injection moulded, with sections (38, 39, 41, 42, 51, 52, 54, 58,59) and a lower section (29), which is not embedded in injection moulded plastic, with a foot (32).

32. Structural member according to claim 31, characterised in that the lower and upper sections (29, 31) are separated by an end section (37).

33. Structural member according to claim 31 or 32, characterised in that the foot (32) is L-shaped and has an abutment surface (34) on its underside.

34. Structural member according to claim 31, characterised in that the end section (37) has a right arm (38) which is constituted L-shaped and has an abutment surface (53) which runs parallel to the system plane (28).

35. Structural member according to one of claims 31 to 34, characterised in that the end section (37) has a left projection (39) whose height substantially corresponds to the outwardly situated wall thickness consisting of plastic of a frame member (23).

36. Structural member according to one of claims 31 to 35, characterised in that a lower and an upper guide groove (41, 42) are provided above the end section (37).

37. Structural member according to claim 36, characterised in that an offset (47) is provided between the lower and upper guide grooves (41, 42).

38. Structural member according to claim 37, characterised in that it has bores, which are preferably regularly spaced apart from each other, along the offset section (47).

39. Structural member according to one of claims 32 to 38, characterised in that two webs (51) which are substantially arranged mutually in a V-shape form a reinforcing crease in the middle region (48) of the upper section (31), and the webs (51) have end sections (52) running substantially parallel to the system plane (28).

40. Structural member according to claim 39, characterised in that a web (54) running substantially at right angles to the system plane (28) is arranged mutually in a V-shape.

41. Structural member according to claim 40, characterised in that the web (54) is sectionally interrupted seen in the longitudinal direction.

42. Structural member according to one of claims 33 to 41, characterised in that an offset (57) is formed between the middle section (48) and an end region (49) of the upper section (31), and preferably has bores which are regularly spaced apart from each other in the longitudinal direction.

43. Structural member according to one of claims 31 to 42, characterised in that the upper section (31) has an end region (49) with at least two profile webs (58, 59) which face in opposite directions and which are arranged substantially at right angles to the system plane (28).

44. Structural member according to one of claims 31 to 43, characterised in that the webs (38, 39, 51, 52, 54, 58, 59) which extend left and right of the system plane (28).

45. Structural member according to one of claims 31 to 44, characterised in that the end section (37) and end region (49) have a thickening.

46. Structural member according to one of claims 31 to 45, characterised in that the beam profile (27) is an extruded profile.

47. Structural member according to one of claims 31 to 45, characterised in that the beam profile (27) is a rolled profile.

48. Structural member according to claim 46, characterised in that the beam profile (27) is constituted of light metal, preferably of aluminium or an aluminium alloy.

49. Structural member according to claim 47, characterised in that the beam profile (27) is constituted of metal.

50. Structural member according to claims 31 to 45, characterised in that the beam profile (27) is of plastic, preferably of reinforced plastic.

51. Structural member according to claim 50, characterised in that a fibre reinforced or fabric reinforced plastic is provided.

52. Structural member according to one of the preceding claims, characterised in that at least an upper section (31) of the beam profile (27) has an adhesion primer.

53. Structural member according to claim 1, characterised in that the beam profile (27) is plastically and/or elastically preformed.

54. Structural member according to claim 53, characterised in that the beam profile (27) is preformed in the direction of the principal axis.

55. Structural member according to claim 1, characterised in that the beam profile (27) is deformed with a tool control after being placed in an injection mould.

56. Structural member according to claim 53 or 55, characterised in that a surface midpoint situated in the shuttering panel is arranged raised with respect to the edges of the shuttering panel.

57. Structural member according to one of claims 1 to 3, characterised in that the beam profile (27) is constituted at least partially as a hollow chamber profile.

58. Structural member according to claim 3, characterised in that fastening elements (84, 86) are provided at least at two mutually opposed sides of the working surface (22).

59. Structural member according to claim 58, characterised in that the fastening element (84) on one side is constituted as hooking element, and that on the opposite side as a securement against lifting (86).

60. Process for the production of a structural member (12) according to one or more of the preceding claims, characterised in that
- at least one beam profile (27) and at least one transverse web (17) are cut to size,
- that the beam profiles (27) and the transverse webs (17) arranged thereon are placed in an injection mould, and
- in one injection process an element (12) with a shuttering panel (22) an a structural frame (14) running around on the outside and having frame members (23) running perpendicular to the shuttering panel (22) and constituted by means of beam profiles (27) which are partially embedded in injection moulded plastic is produced.

61. Process according to claim 60, characterised in that the beam profiles (27) form, by means of corner connecting elements (43), a preferably resilient beam profile frame (46) which is placed in the injection mould.

62. Process according to claim 60 or 61, characterised in that before the injection process at least one inlay which reinforces the shuttering panel (22), preferably a metallic or non-metallic foil or lattice, woven fabric, knitted fabric or the like is placed in the injection mould.

63. Process according to claims 60 to 62, characterised in that a prefabricated shuttering panel (22), which preferably has a sandwich structure with stiffenings, is placed in the injection mould and is at least partially embedded in injection moulded plastic.

64. Process according to one of claims 60 to 63, characterised in that an element (12) with a length of up to 300 cm and a width of up to 125 cm is produced in an injection moulding process within less than 10 seconds.

65. Process according to one of claims 60 to 64, characterised in that injection points by means of which polymer material is injected are provided between intersection points of transverse webs (17) and middle webs (16) .

66. Process according to one of claims 60 to 65, characterised in that, in elements (12) with a with of 40 cm, injection points by means of which polymer material is injected are provided in intersection points of a rib structure (18).

## Revendications

1. Elément de construction avec une surface de travail (22) et un cadre profilé (14) portant la surface de travail (22), qui présente des montants (23) perpendiculaires à la surface de travail (22) et formant le cadre profilé (14), qui sont formés à partir de profilés porteurs (27) au moins partiellement recouverts de plastique par extrusion, le montant (23) présentant un segment supérieur (31) se raccordant immédiatement à la surface de travail (22) et recouvrant par extrusion le profilé porteur (27), lequel segment supérieur présente à l'intérieur au moins une surface d'appui libre (50) du profilé porteur (27) et présentant un segment inférieur (29) ne couvrant pas par extrusion le profilé porteur (27), qui présente une surface d'appui (34) disposée essentiellement perpendiculairement au plan du système (28) au niveau d'un pied (32) du segment inférieur (29) non couvert par extrusion s'étendant le long du plan du système (28), caractérisé en ce que les surfaces de travail (22) et les montants (23) sont formés d'une pièce en tant que pièce moulée par injection, et la surface d'appui libre (50) du profilé porteur (27) est disposée à un certain angle par rapport au plan du système (28) du montant (23).

2. Elément de construction selon la revendication 1, caractérisé en ce que la surface de travail (22) est un panneau de coffrage et l'élément de construction est prévu en tant que tableau de coffrage pour un coffrage de mur et de plafond.

3. Elément de construction selon la revendication 1, caractérisé en ce que la surface de travail (22) est formée en tant que surface de plancher et l'élément de construction est prévu en tant que garniture d'échafaudage pour des échafaudages, de préférence des échafaudages de cadre.

4. Elément de construction selon la revendication 1, caractérisé en ce que les profilés porteurs (27) et la portion en plastique de la surface de travail (22) et du cadre profilé (14) présentent essentiellement le même degré de force portante.

5. Elément de construction selon l'une quelconque des revendications précédentes, caractérisé en ce que la force portante s'élève jusqu'à 60 kN/m².

6. Elément de construction selon la revendication 1, caractérisé en ce que le segment inférieur (29) est formé en tant que pied en forme de L (32).

7. Elément de construction selon la revendication 1, caractérisé en ce que le montant (23) présente, sur sa surface extérieure, deux surfaces d'appui (62, 65) faisant saillie par rapport à une paroi latérale, qui forment, lors de la formation d'un coffrage de mur et de plafond une surface d'appui pour un autre montant (23).

8. Elément de construction selon la revendication 7, caractérisé en ce que la première surface d'appui (62) se raccorde à une arête (61) limitant le panneau de coffrage (22), et la deuxième surface d'appui (65) est formée par une saillie (66) disposée à proximité du segment inférieur (29).

9. Elément de construction selon la revendication 8, caractérisé en ce que la première et la deuxième surfaces d'appui (64, 65) présentent essentiellement deux ailettes (51, 52), disposées de préférence en V l'une par rapport à l'autre, pour recevoir une griffe d'une fermeture de coffrage (19) dans la partie du milieu du montant (23).

10. Elément de construction selon la revendication 1, caractérisé en ce qu'entre les montants (23) sont prévues des branches médianes (16) et/ou des traverses (17), qui sont formées par un profilé (67) recouvert par extrusion.

11. Elément de construction selon la revendication 10, caractérisé en ce que le profilé (67) recouvert par extrusion est en forme de T.

12. Elément de construction selon la revendication 10 ou 11, caractérisé en ce que le profilé (67) présente à ses extrémités libres (69) une saillie (71), sur laquelle des moyens de liaison (72, 73) peuvent être disposés au niveau d'un profilé porteur (27).

13. Elément de construction selon la revendication 12, caractérisé en ce que les éléments de liaison (72, 73) sont formés en tant que pattes qui viennent en prise dans un alésage (74) du profilé porteur (27) et sont recourbées l'une par rapport à l'autre.

14. Elément de construction selon la revendication 10, caractérisé en ce qu'entre les branches médianes (16) et/ou les traverses (17) est prévu un nervurage (18) en plastique.

15. Elément de construction selon la revendication 14, caractérisé en ce que le nervurage (18) s'étend en étoile pour former des points d'intersection entre la branche médiane (16) et la traverse (17), ou en ce que le nervurage (18) s'étend suivant des diagonales entre les branches médianes (16) et le montant (23) ou est formé en nid d'abeilles ou en forme polygonale.

16. Elément de construction selon la revendication 15, caractérisé en ce qu'entre le montant (23) et le nervurage (18) est formée une poche d'ancrage (21) pour recevoir des barres d'ancrage.

17. Elément de construction selon la revendication 1, caractérisé en ce que les profilés porteurs (27) s'étendent le long des montants (23) du cadre profilé (14).

18. Elément de construction selon la revendication 1, caractérisé en ce qu'à l'extrémité libre du montant (23) est prévue une autre surface d'appui (53) disposée vers l'intérieur.

19. Elément de construction selon la revendication 1, caractérisé en ce que les profilés porteurs (27) peuvent être reliés les uns aux autres avec au moins un élément de liaison à coin (43) pour former un cadre de profilés porteurs (46).

20. Elément de construction selon la revendication 19, caractérisé en ce que les profilés porteurs (27) et l'élément de liaison à coin (43) peuvent être connectés les uns aux autres par un raccord à fiche, un raccord à pince et/ou un raccord par encliquetage.

21. Elément de construction selon la revendication 19 ou 20, caractérisé en ce que l'élément de liaison à coin (43) peut être inséré dans un moyen de crampon du profilé porteur (27) formé par les rainures de guidage (41, 42).

22. Elément de construction selon la revendication 14, caractérisé en ce que les branches médianes et les traverses (16, 17) sont formées avec une plus grande largeur par rapport à un nervurage (18) se trouvant entre elles.

23. Elément de construction selon la revendication 14, caractérisé en ce que la branche médiane et la traverse (16, 17) sont formées avec des largeurs différentes, les traverses (17) étant de préférence plus larges que les branches médianes (16).

24. Elément de construction selon l'une quelconque des revendications précédentes, caractérisé en ce qu'une épaisseur de paroi de la surface de travail (22) est supérieure ou égale à l'épaisseur des branches médianes et/ou des traverses (16, 17) et/ou du nervurage (18).

25. Elément de construction selon l'une quelconque des revendications 23 ou 24, caractérisé en ce qu'une ouverture est prévue au niveau d'une branche médiane (16) et/ou d'une traverse (17), qui est formée en tant que poignée ou dans laquelle une poignée peut être insérée.

26. Elément de construction selon l'une quelconque des revendications précédentes, caractérisé en ce qu'on utilise un matériau polymère à résistance élevée aux chocs, de préférence du polypropylène ou du polyamide.

27. Elément de construction selon l'une quelconque des revendications précédentes, caractérisé en ce qu'un matériau polymère est chargé d'une proportion de fibre de verre d'au moins 5%.

28. Elément de construction selon l'une quelconque des revendications précédentes, caractérisé en ce qu'une proportion d'au moins 5% du matériau polymère est expansée.

29. Elément de construction selon l'une quelconque des revendications précédentes, caractérisé en ce qu'un matériau polymère est chargé ou recouvert d'additifs résistants aux intempéries, résistants aux UV et/ou anti-béton.

30. Elément de construction selon l'une quelconque des revendications précédentes, caractérisé en ce qu'un matériau polymère a une couleur allant de blanc à coquille d'oeuf.

31. Elément de construction selon la revendication 1, caractérisé en ce que le profilé porteur (27) s'étend le long d'un plan du système (28) et présente un segment supérieur (31) pouvant être recouvert par extrusion avec des segments (38, 39, 41, 42, 51, 52, 54, 58, 59) s'étendant à gauche et à droite du plan du système (28), et un segment inférieur (29) ne pouvant pas être recouvert par extrusion, avec un pied (32).

32. Elément de construction selon la revendication 31, caractérisé en ce que le segment inférieur et le segment supérieur (29, 31) sont séparés par un segment d'extrémité (37) .

33. Elément de construction selon la revendication 31 ou 32, caractérisé en ce que le pied (32) est en forme de L et présente une surface d'appui (34) sur sa face inférieure.

34. Elément de construction selon la revendication 32, caractérisé en ce que le segment d'extrémité (37) présente un bras droit (38) en forme de L qui présente une surface d'appui (53) s'étendant parallèlement au plan du système (28).

35. Elément de construction selon l'une quelconque des revendications 31 à 34, caractérisé en ce que le segment d'extrémité (37) présente une saillie gauche (39) dont la hauteur correspond essentiellement à l'épaisseur de la paroi d'un montant (23) se composant de plastique et se trouvant du côté extérieur.

36. Elément de construction selon l'une quelconque des revendications 31 à 35, caractérisé en ce qu'au-dessus du segment d'extrémité (37) sont prévues une rainure de guidage inférieure et une rainure de guidage supérieure (41, 42).

37. Elément de construction selon la revendication 36, caractérisé en ce qu'entre les rainures de guidage inférieure et extérieure (41, 42) est prévu un coude (47).

38. Elément de construction selon la revendication 37, caractérisé en ce que celui-ci présente, le long du segment coudé (47), des alésages qui sont disposés de préférence à intervalles réguliers les uns des autres.

39. Elément de construction selon l'une quelconque des revendications 32 à 38, caractérisé en ce que dans la zone centrale (48) du segment supérieur (31) deux ailettes (51) disposées essentiellement en V l'une par rapport à l'autre forment une moulure et les ailettes (51) présentent des segments d'extrémité (52) s'étendant essentiellement parallèlement au plan du système (28).

40. Elément de construction selon la revendication 39, caractérisé en ce qu'à l'opposé d'une base formée par deux ailettes (51) disposées en V l'une par rapport à l'autre est disposée une ailette (54) s'étendant essentiellement à angle droit par rapport au plan du système (28).

41. Elément de construction selon la revendication 40, caractérisé en ce que l'ailette (54) est interrompue de manière segmentée, vu dans la direction longitudinale.

42. Elément de construction selon l'une quelconque des revendications 33 à 41, caractérisé en ce qu'entre le segment central (48) et une zone d'extrémité (49) du segment supérieur (31) est formé un coude (57), qui présente de préférence des alésages s'étendant à intervalles réguliers les uns des autres dans la direction longitudinale.

43. Elément de construction selon l'une quelconque des revendications 31 à 42, caractérisé en ce que le segment supérieur (31) présente une zone d'extrémité (49) avec au moins deux ailettes profilées (58, 59) tournées dans des directions opposées et disposées essentiellement perpendiculairement au plan du système (28).

44. Elément de construction selon l'une quelconque des revendications 31 à 43, caractérisé en ce que les ailettes (38, 39, 51, 52, 54, 58, 59) s'étendant à gauche et à droite par rapport au plan du système (28) se terminent respectivement dans un plan parallèle au plan du système (28).

45. Elément de construction selon l'une quelconque des revendications 31 à 44, caractérisé en ce que le segment d'extrémité (37) et la zone d'extrémité (49) présentent un épaississement.

46. Elément de construction selon l'une quelconque des revendications 31 à 45, caractérisé en ce que le profilé porteur (27) est un profilé filé.

47. Elément de construction selon l'une quelconque des revendications 31 à 45, caractérisé en ce que le profilé porteur (27) est un profilé laminé.

48. Elément de construction selon la revendication 46, caractérisé en ce que le profilé porteur (27) est formé en métal léger, de préférence en aluminium ou en un alliage d'aluminium.

49. Elément de construction selon la revendication 47, caractérisé en ce que le profilé porteur (27) est en métal.

50. Elément de construction selon la revendication 31 à 45, caractérisé en ce que le profilé porteur (27) est en plastique, de préférence en plastique renforcé.

51. Elément de construction selon la revendication 50, caractérisé en ce qu'il est prévu un plastique renforcé par des fibres ou à doublure de renfort arrière.

52. Elément de construction selon l'une quelconque des revendications précédentes, caractérisé en ce qu'au moins un segment supérieur (31) du profilé porteur (27) présente un moyen d'adhésion.

53. Elément de construction selon la revendication 1, caractérisé en ce que les profilés porteurs (27) sont préformés plastiquement et/ou élastiquement.

54. Elément de construction selon la revendication 53, caractérisé en ce que les profilés porteurs (27) sont préformés dans la direction de l'axe vertical.

55. Elément de construction selon la revendication 1, caractérisé en ce que les profilés porteurs (27) sont formés après l'insertion dans un moule pour coulage par injection avec une commande d'outil.

56. Elément de construction selon la revendication 53 ou 55, caractérisé en ce qu'un point central de la surface se trouvant dans le tableau de coffrage est surélevé par rapport aux bords du tableau de coffrage.

57. Elément de construction selon l'une quelconque des revendications 1 à 3, caractérisé en ce que le profilé porteur (27) est formé au moins partiellement en tant que profilé en forme de chambre creuse.

58. Elément de construction selon la revendication 3, caractérisé en ce que des éléments de fixation (84, 86) sont prévus au moins sur deux côtés opposés de la surface de travail (22).

59. Elément de construction selon la revendication 58, caractérisé en ce que l'élément de fixation (84) est formé d'un côté en tant qu'élément d'accrochage et du côté opposé en tant que sécurité contre le décollage (86).

60. Procédé de fabrication d'un élément de construction (12) selon l'une ou plusieurs des revendications précédentes, caractérisé en ce que,
• au moins un profilé porteur (27) et au moins une traverse (17) sont coupés à dimensions,
• les profilés porteurs (27) et les traverses (17) qui y sont disposées sont insérés dans un outil de coulage par injection, et
• au cours du processus d'injection, un élément (12) est formé avec un panneau de coffrage (22) et un cadre profilé (14) périphérique extérieur, qui présente des montants (23) s'étendant verticalement par rapport au panneau de coffrage (22), lesquels sont formés par des profilés porteurs (27) partiellement recouverts par extrusion.

61. Procédé selon la revendication 60, caractérisé en ce que les profilés porteurs (27) forment au moyen d'éléments de liaison à coin (43) un cadre de profilé porteur (46) de préférence souple, qui est intégré dans l'outil de coulage par injection.

62. Procédé selon la revendication 60 ou 64, caractérisé en ce qu'avant le processus d'injection, au moins un insert renforçant le panneau de coffrage (22), de préférence une feuille ou un treillis, un tissu, un tissu à mailles ou similaire, métallique ou non métallique est intégré dans l'outil de coulage par injection.

63. Procédé selon la revendication 60 à 62, caractérisé en ce qu'un panneau de coffrage (22) préfabriqué, qui présente de préférence une construction en sandwich avec des renforcements, est intégré dans l'outil de coulage par injection et est au moins partiellement recouvert par extrusion.

64. Procédé selon l'une quelconque des revendications 60 à 63, caractérisé en ce qu'au cours d'un processus d'injection en l'espace de moins de 10 secondes, un élément (12) d'une longueur allant jusqu'à 300 cm et d'une largeur allant jusqu'à 125 cm est fabriqué.

65. Procédé selon l'une quelconque des revendications 60 à 64, caractérisé en ce qu'entre des points d'intersection de traverses (17) et de branches médianes (16) sont prévus des points d'injection, par le biais desquels le matériau polymère est injecté.

66. Procédé selon l'une quelconque des revendications 60 à 65, caractérisé en ce que pour des éléments (12) d'une largeur de 40 cm au niveau des points d'intersection d'un nervurage (18), des points d'injection sont prévus, par l'intermédiaire desquels le matériau polymère est injecté.
